# EUROPÄISCHE PATENTSCHRIFT

(11) **EP 2 782 679 B1**
(45) Veröffentlichungstag und Bekanntmachung des Hinweises auf die Patenterteilung: **16.09.2015**
(21) Anmeldenummer: 12788582.0
(22) Anmeldetag: 23.11.2012
(51) Int. Cl.: B04B 3/00, B04B 7/16, B04B 7/18

(54) **DISKONTINUIERLICHE ZENTRIFUGE MIT EINER DREHBAREN ZENTRIFUGENTROMMEL MIT EINEM MANTEL UND VERFAHREN ZUR HERSTELLUNG DES MANTELS**
DISCONTINUOUS CENTRIFUGE COMPRISING A ROTATABLE CENTRIFUGE DRUM THAT HAS A JACKET, AND METHOD FOR THE PRODUCTION OF SAID JACKET
CENTRIFUGEUSE DISCONTINUE COMPRENANT UN PANIER ROTATIF POURVU D'UNE ENVELOPPE ET PROCÉDÉ DE FABRICATION DE CETTE ENVELOPPE

(30) Priorität: 24.11.2011 DE 102011119262; 08.02.2012 DE 102012002351
(43) Veröffentlichungstag der Anmeldung: 01.10.2014
(73) Patentinhaber: BMA Braunschweigische Maschinenbauanstalt AG, 38122 Braunschweig (DE)
(72) Erfinder: WESTENDARP, Hans-Heinrich, 38108 Braunschweig (DE); SPANGENBERG, Dirk, 38836 Badersleben (DE)
(74) Vertreter: Einsel, Martin
(86) Internationale Anmeldenummer: PCT/EP2012/073464
(87) Internationale Veröffentlichungsnummer: WO 2013/076243

(56) Entgegenhaltungen:
- EP-B1- 0 804 291
- EP-B1- 1 693 112
- NL-A- 6 707 505

## Beschreibung

Die Erfindung betrifft eine diskontinuierliche Zentrifuge mit einer um eine Trommelachse drehbaren Zentrifugentrommel mit einem Mantel, bei dem der zylindrische Zentrifugenmantel mit Löchern für den Ablauf einer beim Zentrifugieren entstandenen Flüssigkeit versehen ist, welche Löcher einen Querschnitt mit einer elliptischen Form besitzen,

Die Erfindung betrifft außerdem ein Verfahren zur Herstellung eines Mantels für eine derartige diskontinuierliche Zentrifuge. Ferner betrifft die Erfindung ein Verfahren zum Betrieb einer derartigen diskontinuierlichen Zentrifuge.

Ein Zentrifugalabscheider mit radialen Öffnungen gemäß dem Oberbegriff des Anspruchs 1 ist aus der EP 0 804 291 B1 entsprechend der DE 696 09 594 T2 bekannt. Der Rotor des Zentrifugalabscheiders ist dabei mit Durchlässen in Form der radialen Öffnungen so aufgebaut, dass in den radialen Durchlässen die Gefahr von Verstopfungen oder von Verschleiß reduziert ist und dass durch eine spezielle Ausbildung des Querschnittes der Durchlässe eine Reduzierung des erzeugten Geräuschpegels und einer Einflussnahme auf die Frequenzen des in den Durchlässen erzeugten Schalls auftritt. Damit dies der Fall ist, ist der Durchlass so ausgebildet, dass sein radial innerer Querschnitt nach außen zunächst konstant ist oder langsam zunimmt und dann in der Mitte des Durchlasses unstetig nach außen aufspringt. Hierzu ist entweder eine zunächst ungefähr konstante und dann trichterförmig sich erweiternde Form oder auch ein Übergang von einer konstanten zu einer Kugelkalotte oder in ähnlicher Form vorgesehen. Diese Konzeption mag für bestimmte Anwendungsfälle sinnvoll sein, hat sich bisher aber etwa in der Zuckerindustrie nicht als verwendbar herausgestellt.

Diskontinuierliche Zentrifugen werden insbesondere auch für die Trennung von Zuckerkristallen aus Zuckerkristallsuspensionen eingesetzt.

Von oben wird ein Ausgangsstoff zugeführt, beispielsweise ein Magma mit angereicherten Kristallsuspensionen, und dann in der Zentrifugentrommel so behandelt, dass sich auf der Innenfläche eines Mantels der Zentrifugentrommel ein Produkt, beispielsweise hier ein Kristallisat, absetzt. Der Sirup tritt dabei durch ein Arbeitssieb aus, welches auf dem Mantel liegt.

Dieses Kristallisat bzw. diese Kristallschichten müssen dann aus der Zentrifugentrommel ausgeräumt werden, damit diese für den nächsten Einsatz bzw. die nächste Charge bereit ist.

Eine derartige, auch als periodisch arbeitende Zentrifuge zum Abschleudern von Füllmassen zu bezeichnende Konzeption ist bereits aus der DE 1 916 280 B bekannt. In dem Zentrifugenmantel sind Löcher vorgesehen, durch die die beim Zentrifugieren von den Zuckerkristallen getrennte Flüssigkeit nach außen abgeführt wird und die Zentrifugentrommel verlässt.

Für die Querschnittsform dieser Löcher schlägt die DE 1 916 280 B aus mechanischen Gründen eine Ellipsenform vor, da dies für die Stabilität vorteilhaft ist. Diese Überlegungen haben sich bestätigt. Die Spannungen in dem Zentrifugenmantel im Bereich der Öffnungen werden so reduziert und damit die Haltbarkeit und die Stabilität der gesamten Zentrifugentrommel verbessert.

Bei einer anderen Form von Zuckerzentrifugen, nämlich bei kontinuierlich arbeitenden Zentrifugen, sind ellipsenartige Löcher, also Löcher mit elliptischem Querschnitt, aus der EP 1 693 112 B1 bekannt.

Im Hinblick auf die große Zahl an eingesetzten diskontinuierlich arbeitenden Zentrifugen gerade im Bereich der Zuckerindustrie besteht ein erhebliches Interesse an einer weiteren Verbesserung auch der Zentrifugenmäntel.

Aufgabe der Erfindung ist es daher, eine diskontinuierliche Zentrifuge vorzuschlagen, die eine weitere Optimierung des Zentrifugenmantels aufweist.

Eine weitere Aufgabe der Erfindung ist es, ein Verfahren zur Herstellung einer derartigen Zentrifuge anzugeben.

Die erstgenannte Aufgabe wird bei einer gattungsgemäßen diskontinuierlichen Zentrifuge mittels der Erfindung dadurch gelöst, dass der Querschnitt der Löcher von innen nach außen stetig ist, dass der Durchmesser (a₂) der Querschnitte der Löcher parallel zur Trommelachse auf der Innenseite des Mantels gleich oder nahezu gleich dem Durchmesser (a₁) der Querschnitte der Löcher parallel zur Trommelachse auf der Außenseite der Löcher ist und dass der Durchmesser (I₂) der Querschnitte der Löcher in Umfangsrichtung auf der Innenseite des Mantels kleiner als der Durchmesser (I₁) der Querschnitte der Löcher in Umfangsrichtung auf der Außenseite des Mantels ist, so dass sich die Querschnitte der Löcher nach außen erweitern.

Bei einem gattungsgemäßen Verfahren wird die Aufgabe mittels der Erfindung dadurch gelöst, dass der Mantel vor oder nach dem Runden des Mantelbleches mittels Wasserstrahlschnitt mit Öffnungen in elliptischer Form versehen wird.

Überraschend wird durch diese zunächst auf den ersten Blick geringfügig verändert scheinende Ausbildung der Löcher in den Zentrifugen eine erhebliche Verbesserung des Verhaltens möglich.

Der Grund dafür ist folgender:
Die Zentrifugalkraft bewirkt auf die Flüssigkeit in der Trommel die Zentrifugalbeschleunigung a_{z}. Da die Flüssigkeit jedoch durch die Wand zurückgehalten wird, hat die Flüssigkeit in senkrechter Richtung zur Trommelwand eine Geschwindigkeit nahe null. Tritt ein Flüssigkeitsteilchen in die Öffnung ein, verliert es den Kontakt zum drehenden Bezugssystem und damit wird die Zentrifugalbeschleunigung ebenfalls null. Da das Teilchen nicht weiter beschleunigt wird, benötigt es also eine relativ lange Zeit, um durch die Öffnung die Trommel zu verlassen. Es ist sehr wahrscheinlich, dass es von der elliptischen Wandöffnung durch die Drehbewegung der Trommel eingeholt wird und damit wieder Kontakt zum drehenden Bezugssystem erhält. Hier wird es zur in Drehrichtung hinteren Öffnungsfläche gezwungen. Dort wirkt wieder die Zentrifugalbeschleunigung und das Teilchen wird radial beschleunigt.

Um die oben beschriebenen Effekte zu unterstützen, sollte daher die Öffnungsfläche nach außen hin größer werden. Gleichzeitig ist eine größere Fläche vorteilhaft, gegen die sich die Flüssigkeit "lehnen" kann.

Das Einbringen derartiger nach außen erweiterter ellipsenförmiger Löcher ist zunächst recht aufwändig. Dabei ist zu berücksichtigen, dass die Erweiterung der elliptischen Löcher nach außen nicht in jeder Richtung in gleichem Maße erfolgen sollte. Wie sich nämlich aus den oben stehenden Überlegungen zu den Bewegungsverhältnissen der Zuckerpartikel bzw. Teilchen ergibt, geht es vor allem um Lochwandungen, die in unterschiedlichen Richtungen sich verschieden verhalten sollten.

Es zeigt sich nämlich, dass die Querschnitte der Löcher in einer Dimension parallel zur Trommelachse von innen nach außen nicht oder jedenfalls nicht wesentlich ansteigen sollten. In dieser Richtung parallel zur Trommelachse gibt es nämlich in der Zentrifugentrommel keine Bewegung bzw. nur geringe Ausweichbewegungen der Partikel und eine Erweiterung oder Verengung des Loches in dieser Dimension ist mithin nicht sinnvoll und wie sich herausgestellt hat, auch gar nicht erwünscht.

Unter der Formulierung, dass der Durchmesser der Querschnitte der Löcher parallel zur Trommelachse auf der Innenseite des Mantels gleich dem Durchmesser der Querschnitte der Löcher parallel zur Trommelachse auf der Außenseite der Löcher sein soll, wird verstanden, dass diese beiden Durchmesser um weniger als 5% voneinander abweichen sollen. Eine leichte Abweichung, insbesondere eine leichte Erweiterung des Querschnittes nach außen auch in dieser Dimension ist noch tolerierbar, wenn sie auch möglichst gering sein sollte.

Statt dessen geht es bei der Erweiterung der Querschnitte von innen nach außen um eine Dimension in Umfangsrichtung der Zentrifugentrommel, also zugleich in der Bewegungsrichtung einer sich drehenden Trommel.

Die Wandung des Loches sollte also in den verschiedenen Bereichen der Lochwandung unterschiedlich gestaltet sein.

Dies ist durch eine besonders sorgfältige Bearbeitung des Mantelbleches der Zentrifugentrommeln mit unterschiedlichen Verfahren möglich.

Besonders bevorzugt ist es jedoch, wenn die Löcher mittels eines Wasserstrahlschnittes vor dem Runden des Bleches zur Bildung des zylindrischen Zentrifugenmantels als Öffnungen in ein Mantelblech eingebracht sind.

Es hat sich nämlich herausgestellt, dass mit einer besonders geschickten Fertigung der Zentrifugenmäntel eine solche wie vorbeschrieben unterschiedlich nach außen erweiterte Gestaltung der ellipsenförmigen Löcher besonders zuverlässig, präzise und zugleich kostengünstig erfolgen kann.

Dies geschieht nämlich besonders günstig dann, wenn die Ellipsen in ein noch flaches Blech eingebracht werden, und dieses Blech dann gerundet wird, um den Zylinder der Trommel zu formen. Wird die Ellipse nahezu senkrecht in das Blech eingebracht, wird sie beim Runden eine nur in einer Dimension leicht konische Form bekommen. Genau dieser Effekt ist vorteilhaft, da hierdurch der Austrag der Flüssigkeit beschleunigt wird. Gesteigert werden kann der Effekt dadurch, dass die Öffnung schon gewissermaßen in dieser Beziehung "konisch" in das flache Blech eingebracht wird. Hier reichen schon kleine Winkel im Bereich von 0,1°bis 10°, vorzugsweise von 0,2 bis 3°, um große Effekte zu erzielen.

Vorteilhaft ist hier die Einbringung der Öffnungen mittels abrasivem Wasserstrahlschnitt, da sich hier die Schrägstellung der Schnittfläche zur Blechoberfläche einfach einstellen lässt und zugleich sichergestellt werden kann, dass keine Schrägstellung in der zweiten, senkrecht dazu verlaufenden Dimension erfolgt.

Um den Austrageffekt durch größere Flächen zu verstärken, kann in eine bevorzugte Ausführungsform auch eine Ellipse mit parallel zur Trommelachse verlaufenden Steg in der Mitte realisiert werden, die die Ellipse in zwei symmetrisch zueinander gleiche Hälften teilt. Dies hat den Vorteil, dass mit dem Steg zusätzliche Fläche geschaffen wird, die die Flüssigkeit zusätzlich beschleunigt und daher die Flüssigkeit schneller die Trommel verlässt. Vorzugsweise ist auch hier die Stegfläche leicht nach außen hin in Drehrichtung abfallend.

Auch Ausführungsformen mit Ellipsen mit mehr als einem Steg besitzen Vorteile, erhöhen jedoch den Fertigungsaufwand, so dass nicht mehr als 5 Stege technisch sinnvoll sind.

Durch die erfindungsgemäße Ausbildung des Zentrifugenmantels lässt sich noch ein weiterer Effekt nutzen. Die Querschnittsform der Löcher in Gestalt einer Ellipse begünstigt eine zentrierende Öffnungsfläche, wodurch dann insgesamt weniger Löcher benötigt werden. Die Ellipse besitzt nämlich im Vergleich zu einer Bohrung mit kreisförmigem Querschnitt bei der gleichen Abmessung in achsparalleler Richtung ein Vielfaches an Fläche. Für eine geringere Zahl an Löchern werden weniger separate Arbeitsschritte zur Herstellung benötigt. Auch für die Weiterleitung und weitere Verarbeitung der durch die elliptischen Löcher hindurchtretenden Fluide sind dementsprechend weniger Positionen zu berücksichtigen, an denen die Fluide auf der Außenseite der Zentrifugentrommel austreten.

Weitere bevorzugte Ausführungsformen sind in den Unteransprüchen gegeben beziehungsweise in der Figurenbeschreibung näher erläutert.

Im Folgenden wird anhand der Zeichnung ein Ausführungsbeispiel der Erfindung näher erläutert. Es zeigen:
- **Figur 1**: eine schematische Schnittdarstellung einer diskontinuierlichen Zentrifuge in einer Ausführungsform der Erfindung, mit einem Schnitt vertikal durch die Zentrifuge parallel zur Achse einer Zentrifugentrommel;
- **Figur 2**: einen Schnitt durch die diskontinuierliche Zentrifuge aus Figur 1, genommen senkrecht zur Achse der Zentrifugentrommel;
- **Figur 3**: ein Mantelblech zur Herstellung eines erfindungsgemäßen Zentrifugenmantels;
- **Figur 4**: ein erstes Beispiel für eine Ausbildung eines Loches in einem erfindungsgemäßen Zentrifugenmantel;
- **Figur 5**: ein zweites Ausführungsbeispiel für eine Ausbildung eines Loches in einem erfindungsgemäßen Zentrifugenmantel;
- **Figur 6**: ein drittes Ausführungsbeispiel für eine Ausbildung eines Loches in einem erfindungsgemäßen Zentrifugenmantel; und
- **Figur 7**: eine Draufsicht auf eine Ausführungsform ähnlich Figur 4 mit Darstellung eines dreidimensionalen Effektes.

In der schematischen Darstellung in der **Figur 1** sieht man in einem lotrechten Mittelschnitt eine Zentrifuge, etwa einer Zuckerzentrifuge, mit einer Zentrifugentrommel 10. Die Zentrifugentrommel 10 besitzt eine Antriebsspindel 11, die auch die vertikal angeordnete Achse der Zentrifugentrommel 10 bildet und den Drehantrieb für die gesamte Zentrifugentrommel 10 bereitstellt. In der Figur 1 ist die Antriebsspindel 11 lediglich schematisch angedeutet. Die Drehrichtung 12 ist durch einen Pfeil zusätzlich markiert.

Die Zentrifugentrommel 10 weist ferner einen Mantel 13 auf, der durch den Drehantrieb 11 in eine Drehbewegung versetzt wird. Der Mantel 13 ist im Wesentlichen zylindrisch und auf seiner Innenwandung durch ein nicht näher dargestelltes Arbeitssieb abgedeckt.

In die Zentrifugentrommel 10 wird ein Magma aufgegeben, dass insbesondere Zuckerkristalle noch mit ihrem Muttersirup aufweist. Dieses Magma wird von der hochtourig angetriebenen Zentrifugentrommel 10 abgeschleudert, wobei die Zuckerkristalle das Arbeitssieb nicht durchdringen, dagegen der Sirup durch das Arbeitssieb austritt und aus in dieser Figur nicht dargestellten Bohrungen (50) im Mantel 13 nach außen austritt.

Nach weiteren Arbeitsschritten, beispielsweise einer Waschung der auf diese Weise abgesetzten Kristalle mit einer reinen Flüssigkeit, bleiben auf der Innenseite des Mantels 13 die Zuckerkristalle in Form eines Kristalisats 14 haften und bilden dort eine Art Zuckerschicht.

Nach unten ist die Zentrifugentrommel 10 durch einen Boden 15 abgeschlossen. Der Boden 15 ist im Wesentlichen senkrecht zur Achse der Zentrifugentrommel 10 angeordnet. Der Boden 15 weist allerdings Öffnungen 16 auf, durch die das Kristallisat 14 aus der Zentrifugentrommel 10 aufgrund seiner Schwerkraft austreten kann. Diese Öffnungen 16 sind während des Zentrifugiervorganges geschlossen und werden erst danach geöffnet.

Um das an der Innenwand des Mantels 13 haftende Kristallisat 14 von dort entfernen zu können, ist ein Ausräumer 20 vorgesehen. Der Ausräumer 20 weist eine Räumstange 21 und ein an der Räumstange 21 angeordnetes Element 22, beispielsweise ein Schälmesser 22 oder einen Räumpflug auf. Das Schälmesser 22 oder der Räumpflug sind relativ zur Räumstange um die von der Räumstange 21 gebildete Achse schwenkbar.

Das Schälmesser 22 bzw. der Räumpflug verlaufen parallel zur Achse der Zentrifugentrommel 10 und somit vertikal. Sie erstrecken sich über die ganze oder nahezu die ganze Höhe des Mantels 13.

Diese Schwenkbewegung führt dazu, dass das Schälmesser 22 in das Kristallisat 14 einfahren kann und sukzessiv die Schichten des Kristallisats 14 dort abschält.

Nach dem Abschälvorgang fallen die Zuckerkristalle des Kristallisats 14 aufgrund ihrer Schwerkraft innerhalb der Zentrifugentrommel 11 nach unten in Richtung auf den Boden 15 und dort durch die nun nicht mehr verschlossenen Öffnungen 16.

In der **Figur 2** sieht man nun die gleiche Situation der gleichen Zentrifugentrommel 10 in einem Schnitt senkrecht zur Trommelachse und somit senkrecht zur Antriebsspindel 11.

Man kann hier gut erkennen, dass der Ausräumer 20 mit seiner Räumstange 21 von einem Element 22 in Form eines Schälmessers oder Räumflugs ergänzt wird. In der dargestellten Position reicht dieses Element 22 nicht bis in das Kristallisat 14 hinein. Diese Position aus der Figur 1 und der Figur 2 wird also während des Zentrifugierens eingenommen.

Der Mantel 13 ist mit einer größeren Zahl von Löchern 50 versehen. Diese Löcher 50 sind im Verhältnis so klein, dass sie in der Darstellung in den Figuren 1 und 2 nicht separat aufscheinen.

Durch diese Löcher 50 kann Sirup, der aus der Zuckerkristallsuspension beim Zentrifugiervorgang entweicht und das Kristallisat 14 hinterlässt, aus der Zentrifugentrommel 10 mit dem Mantel 13 nach außen entweichen. Das Kristallisat 14 selbst bleibt an einem Sieb (nicht dargestellt) hängen, das auf der Innenseite des Mantels 13 aufgelegt ist.

In der **Figur 3** ist ein Mantelblech dargestellt, dass für die Herstellung eines Mantels 13 aus den Figuren 1 und 2 geeignet wäre.

Man sieht, dass in dem Mantel 13 eine Vielzahl von ellipsenförmigen Löchern 50 vorgesehen ist. Die ellipsenförmigen Löcher 50 sind über das für den Mantel 13 vorgesehene Mantelblech verteilt. Hier ist eine Vielzahl von Möglichkeiten denkbar.

Die Löcher 50 werden dabei mittels Wasserstrahlschneidens in das Mantelblech für den Mantel 13 eingebracht.

In der **Figur 4** sieht man eine erste Ausführungsform eines Loches 50 oben im Schnitt und unten in einer Draufsicht. In der Figur 4 ist oben das Mantelblech für den Mantel 13 im Schnitt und unten der Bereich des Loches 50 in Draufsicht zu erkennen.

Man sieht hier, dass das Loch 50 eine elliptische Form besitzt und in dem Mantelblech durch senkrecht zur Blechebene stehende abrasive Verfahren eingebracht wird.

Wird nun das Mantelblech in einer Zylinderform zur Herstellung des Mantels 13 gebogen, so kann man sich in Figur 4 gut vorstellen, dass dann etwa bei einer Biegung nach oben das Loch 50 auf der oberen Seite gestaucht und auf der unteren Seite gezerrt wird. Dieser Vorgang ist gleichmäßig, so dass sich allein durch diese Krümmung eine stetige Form des Loches 50 ergibt, die in der Figur 4 nach unten geöffnet ist. Weitere Erläuterungen hierzu finden sich im Zusammenhang mit der Beschreibung zu Figur 7 weiter unten.

In der **Figur 5** sieht man eine zweite Ausführungsform eines Loches 50 oben im Schnitt und unten in einer Draufsicht. Das Loch 50 ist hier aus zwei einzelnen Bereichen 50a und 50b zusammengesetzt, die gemeinsam eine Ellipsenform mit einem dazwischenliegenden Steg 51 ausbilden.

Im Querschnitt, der oben in der Figur 5 dargestellt ist, zeigt sich, dass auch diese Ausführungsform durch ein vertikales Wasserschneiden in das Mantelblech für den Mantel 13 eingebracht wird.

Bei einer Biegung dieses Bleches zur Herstellung des zylinderförmigen Mantels 13 ergibt sich wiederum eine in einer Dimension etwa als konisch zu bezeichnende Verformung des elliptischen Aufbaus ähnlich wie in der Figur 4.

Der Steg wird vorteilhaft schon leicht schräg gefertigt (in der Draufsicht betrachtet) und zwar nach außen in Drehrichtung stetig abfallend.

In der **Figur 6** sieht man eine dritte Ausführungsform eines Loches 50 oben im Schnitt und unten in einer Draufsicht. Das Loch 50 ist hier wiederum elliptisch und durch zwei Stege 51a und 51b unterteilt, so dass sich drei Teillöcher 50a, 50b und 50c bilden.

In der **Figur 7** ist eine Draufsicht auf eine Ausführungsform eines Loches 50 dargestellt, die zunächst der Darstellung in der Figur 4 ähnelt.

Allerdings ist bei dieser Darstellung der Schwerpunkt auf einen anderen Aspekt gelegt. Das Loch 50 besitzt insgesamt drei Dimensionen. Eine erste Dimension verläuft auf dem Umfang der Zylindertrommel und ist in der Figur 7 in der Blattebene von links nach rechts zu erkennen.

Eine zweite Dimension verläuft auf der Zylindertrommel parallel zur Trommelachse und ist in der Blattebene in der Figur 7 von oben nach unten dargestellt.

Eine dritte Dimension verläuft senkrecht zum Mantel 13 der Zentrifugentrommel 10 und steht mithin senkrecht auf der Blattebene in der Figur 7.

Der Mantel 13 der Zentrifugentrommel hat eine endliche Abmessung. Er besitzt eine Innenseite, die der Trommelachse zugewandt ist, und eine Außenseite, die der Umgebung zugewandt ist.

Das Loch 50 nun besitzt einen Querschnitt, der jeweils ellipsenartig aufgebaut ist. Der ellipsenartige Querschnitt besitzt mithin einen üblicherweise kleineren Durchmesser, der in der dargestellten Ausführungsform parallel zur Trommelachse verläuft, in der Figur 7 also von oben nach unten. Dabei ist mit a₁ der Durchmesser des ellipsenartigen Querschnittes auf der Außenseite des Mantels 13 bezeichnet und mit a₂ der Durchmesser des ellipsenartigen Querschnittes auf der Innenseite des Mantels 13. Wie man sieht, sind beide Durchmesser a₁ und a₂ gleich groß und fallen auch aufeinander.

Der zweite, bei der Mehrzahl der Ausführungsbeispiele und auch in der dargestellten Ausführungsform größere Durchmesser verläuft senkrecht zu den ersten Durchmessern a₁ und a₂ in Umfangsrichtung des Mantels 13 und damit in der Figur 7 von links nach rechts. Hier ist der auf der Außenseite des Trommelmantels befindliche Querschnitt des ellipsenartigen Loches 50 mit I₁ bezeichnet, der auf der Innenseite des Mantels 13 befindliche Durchmesser des ellipsenartigen Querschnittes in dieser Dimension ist mit I₂ bezeichnet.

Man sieht, dass I₁ größer ist als I₂. Da die Lochwandung die ellipsenartigen Querschnitte außen auf dem Mantel 13 und innen im Mantel 13 miteinander stetig verbindet, folgt daraus, dass die Lochwandung in der Figur 7 auf den Seiten, die in der Darstellung oben oder unten sind, senkrecht zur Blattebene verläuft, während sie in den Bereichen, die sich links oder rechts von dem Loch 50 befinden, schräg zur Blattebene verlaufen.

### Bezugszeichenliste

- 10: Zentrifugentrommel
- 11: Antriebsspindel der Zentrifugentrommel 10
- 12: Drehrichtung der Zentrifugentrommel 10
- 13: Mantel
- 14: Kristallisat auf der Innenseite des Mantels 13
- 15: Boden
- 16: Öffnungen

- 20: Ausräumer
- 21: Räumstange des Ausräumers 20
- 22: Element, insbesondere Schälmesser oder Räumpflug des Ausräumers 20
- 23: Schwenkrichtung des Elements 22 des Ausräumers 20
- 24: Aufnehmer für Kraft und/oder Drehmoment bei der Schwenkbewegung des Elements 22

- 50: Loch
- 50a: Teilloch
- 50b: Teilloch
- 50c: Teilloch
- 51: Steg
- 51a: erster Steg
- 51b: zweiter Steg

- a₁: Durchmesser des Loches 50 in Vertikalrichtung auf der Außenseite des Mantels 13
- a₂: Durchmesser des Loches 50 in Vertikalrichtung auf der Innenseite des Mantels 13
- I₁: Durchmesser des Loches 50 in Horizontalrichtung auf der Außenseite des Mantels 13
- I₂: Durchmesser des Loches 50 in Horizontalrichtung auf der Innenseite des Mantels 13

## Patentansprüche

1. Diskontinuierliche Zentrifuge
mit einer um eine Trommelachse drehbaren Zentrifugentrommel (10) mit einem Mantel (13),
bei dem der zylindrische Zentrifugenmantel (13) mit Löchern (50) für den Ablauf einer beim Zentrifugieren entstandenen Flüssigkeit versehen ist, welche Löcher (50) einen Querschnitt mit einer elliptischen Form besitzen, wobei der Durchmesser (I₂) der Querschnitte der Löcher (50) in Umfangsrichtung auf der Innenseite des Mantels (13) kleiner als der Durchmesser (I₁) der Querschnitte der Löcher (50) in Umfangsrichtung auf der Außenseite des Mantels (13) ist, so dass sich die Querschnitte der Löcher (50) nach außen erweitern,
**dadurch gekennzeichnet,**
**dass** der Querschnitt der Löcher (50) von innen nach außen stetig ist, **dass** der Durchmesser (a₂) der Querschnitte der Löcher (50) parallel zur Trommelachse auf der Innenseite des Mantels (13) gleich oder nahezu gleich dem Durchmesser (a₁) der Querschnitte der Löcher (50) parallel zur Trommelachse auf der Außenseite der Löcher (50) ist.

2. Diskontinuierliche Zentrifuge nach Anspruch 1,
**dadurch gekennzeichnet,**
**dass** die sich nach außen erweiternden elliptischen Querschnitte der Löcher (50) Lochwandungen mit einem Winkel relativ zur Senkrechten zum Mantel (13) an den äußeren Enden des Durchmessers (l₁, l₂) in Umfangsrichtung von mehr als 0,1° und weniger als 10°, vorzugsweise von mehr als 0,2° und weniger als 3° aufweisen.

3. Diskontinuierliche Zentrifuge nach Anspruch 1 oder 2,
**dadurch gekennzeichnet,**
**dass** die Lochwandungen der Löcher (50) auch in Umfangsrichtung stetig sind.

4. Diskontinuierliche Zentrifuge nach einem der vorstehenden Ansprüche,
**dadurch gekennzeichnet,**
**dass** die Löcher (50) mittels eines Wasserstrahlschnittes vor dem Runden des Bleches zur Bildung des zylindrischen Zentrifugenmantels (13) als Öffnungen in ein Mantelblech eingebracht sind.

5. Diskontinuierliche Zentrifuge nach einem der vorstehenden Ansprüche,
**dadurch gekennzeichnet,**
**dass** der Durchmesser (I₁, I₂) der Querschnitte der elliptischen Löcher (50) in Umfangsrichtung größer ist als der Durchmesser (a₁, a₂), der Löcher (50) parallel zur Trommelachse, und
**dass** das Halbachsenverhältnis der Ellipsen zwischen 1:2,5 bis 1:7,5 liegt, vorzugsweise zwischen 1:4,5 bis 1:5,5.

6. Diskontinuierliche Zentrifuge nach einem der vorstehenden Ansprüche,
**dadurch gekennzeichnet,**
**dass** die offene Fläche einer jeden Ellipse zwischen 80 mm² und 150 mm² liegt, vorzugsweise zwischen 95 mm² und 105 mm² liegt.

7. Diskontinuierliche Zentrifuge nach einem der vorstehenden Ansprüche,
**dadurch gekennzeichnet,**
**dass** die Löcher (50) in dem Mantel (13) der Zentrifugentrommel (10) über die Trommelhöhe verteilt einen unterschiedlichen Öffnungsquerschnitt aufweisen.

8. Diskontinuierliche Zentrifuge nach einem der vorstehenden Ansprüche,
**dadurch gekennzeichnet,**
**dass** die Löcher (50) in dem Mantel (13) der Zentrifugentrommel (10) unterschiedliche Abstände voneinander über die Höhe der Trommel aufweisen.

9. Diskontinuierliche Zentrifuge nach einem der vorstehenden Ansprüche,
**dadurch gekennzeichnet,**
**dass** die Materialstärke des Mantelbleches des Mantels (13) der Zentrifugentrommel (10) zwischen 8 mm und 25 mm beträgt, vorzugsweise zwischen 10 mm und 17 mm.

10. Diskontinuierliche Zentrifuge nach einem der vorstehenden Ansprüche,
**dadurch gekennzeichnet,**
**dass** eine, mehrere oder alle Ellipsen der Löcher (50) in dem Mantel (13) der Zentrifugentrommel (10) mindestens einen parallel zur Trommelachse verlaufenden Steg (51) in der Mitte aufweisen, welcher die Ellipse vorzugsweise in zwei symmetrisch zueinander gleiche Hälften teilt.

11. Diskontinuierliche Zentrifuge nach Anspruch 10,
**dadurch gekennzeichnet,**
**dass** die Querschnittsfläche der Stege (51) nach außen abnehmend ausgebildet ist, und
**dass** die Lochwandung auch im Bereich der Stege (51) stetig ist.

12. Diskontinuierliche Zentrifuge nach Anspruch 10 oder 11,
**dadurch gekennzeichnet,**
**dass** die Ellipse mehrere Stege (51a, 51b) aufweist, vorzugsweise zumindest zwei und höchstens fünf.

13. Verfahren zur Herstellung einer diskontinuierlichen Zentrifuge mit einer Zentrifugentrommel (10) und einem Mantel (13) nach einem der vorstehenden Ansprüche,
**dadurch gekennzeichnet,**
**dass** der Mantel (13) vor dem Runden des Mantelbleches mittels Wasserstrahlschnitt mit Öffnungen in elliptischer Form versehen wird, aus denen nach dem Runden die Löcher (50) mit dem elliptischen Querschnitt gebildet werden.

14. Verfahren zur Herstellung einer diskontinuierlichen Zentrifuge nach Anspruch 13,
**dadurch gekennzeichnet,**
**dass** die Öffnungen in elliptischer Form vor dem Runden des Mantelbleches mittels Wasserstrahlschnitt eine konische Form erhalten.

15. Verfahren zur Herstellung einer diskontinuierlichen Zentrifuge mit einer Zentrifugentrommel (10) und einem Mantel (13) nach einem der Ansprüche 1 bis 12,
**dadurch gekennzeichnet,**
**dass** der Mantel (13) nach dem Runden des Mantelbleches mittels Wasserstrahlschnitt mit Löchern (50) mit einem Querschnitt in elliptischer Form versehen wird,
**dass** die Wandungen der Löcher (50) von innen nach außen und in Umfangsrichtung stetig ausgebildet werden, und
**dass** der Durchmesser (I₂) der Querschnitte der Löcher (50) in Umfangsrichtung auf der Innenseite des Mantels (13) kleiner als der Durchmesser (I₁) der Querschnitte der Löcher (50) in Umfangsrichtung auf der Außenseite des Mantels (13) ausgebildet wird, so dass sich die Querschnitte der Löcher (50) nach außen erweitern.

## Claims

1. Discontinuous centrifuge
with a centrifuge drum (10), which can be rotated about a drum axis, with a casing (13),
**in which** the cylindrical centrifuge casing (13) is provided with holes (50) to discharge a liquid produced during the centrifugation, which holes (50) have a cross-section with an elliptical shape,
**in which** the diameter (I₂) of the cross-sections of the holes (50) in the peripheral direction on the inside of the casing (13) is smaller than the diameter (I₁) of the cross-sections of the holes (50) in the peripheral direction on the outside of the casing (13), so the cross-sections of the holes (50) widen outwardly,
**characterized**
**in that** the cross-section of the holes (50) is continuous from the inside to the outside,
**in that** the diameter (a₂) of the cross-sections of the holes (50) parallel to the drum axis on the inside of the casing (13) is equal to or approximately equal to the diameter (a₁) of the cross-sections of the holes (50) parallel to the drum axis on the outside of the holes (50).

2. Discontinuous centrifuge according to claim 1,
**characterized**
**in that** the elliptical cross-sections of the holes (50) widening outwardly have hole walls with an angle relative to the perpendiculars to the casing (13) at the outer ends of the diameter (I₁, I₂) in the peripheral direction of more than 0.1° and less than, 10°, preferably of more than 0.2° and less than 3°.

3. Discontinuous centrifuge according to claim 1 or 2,
**characterized**
**in that** the hole walls of the holes (50) are also continuous in the peripheral direction.

4. Discontinuous centrifuge according to any one of the preceding claims,
**characterized**
**in that** the holes (50) are introduced as openings into a metal casing sheet by means of a water jet cut before the rounding of the sheet metal to form the cylindrical centrifuge casing (13).

5. Discontinuous centrifuge according to any one of the preceding claims,
**characterized**
**in** t**hat** the diameter (I₁, I₂) of the cross-sections of the elliptical holes (50) in the peripheral direction is greater than the diameter (a₁, a₂) of the holes (50) parallel to the drum axis, and that the semi-axis ratio of the ellipses is between 1:2.5 and 1:7.5, preferably between 1:4.5 and 1:5.5.

6. Discontinuous centrifuge according to any one of the preceding claims,
**characterized**
**in that** the open area of each ellipse is between 80 mm² and 150 mm², preferably between 95 mm² and 105 mm².

7. Discontinuous centrifuge according to any one of the preceding claims,
**characterized**
**in that** the holes (50) in the casing (13) of the centrifuge drum (10) distributed over the drum height have a different opening cross-section.

8. Discontinuous centrifuge according to any one of the preceding claims,
**characterized**
**in that** the holes (50) in the casing (13) of the centrifuge drum (10) have different spacings from one another over the height of the drum.

9. Discontinuous centrifuge according to any one of the preceding claims,
**characterized**
**in that** the material thickness of the metal casing sheet of the casing (13) of the centrifuge drum (10) is between 8 mm and 25 mm, preferably between 10 mm and 17 mm.

10. Discontinuous centrifuge according to any one of the preceding claims,
**characterized**
**in that** one, several or all the ellipses of the holes (50) in the casing (13) of the centrifuge drum (10) have at least one web (51), which runs parallel to the drum axis, in the centre, which web preferably divides the ellipse into two mutually symmetrical halves.

11. Discontinuous centrifuge according to claim 10,
**characterized**
**in that** the cross-sectional area of the webs (51) decreases outwardly and in that the hole wall is also continuous in the region of the webs (51).

12. Discontinuous centrifuge according to claim 10 or 11,
**characterized**
**in that** the ellipse has a plurality of webs (51a, 51 b), preferably at least two and at most five.

13. Method for producing a discontinuous centrifuge with a centrifuge drum (10) and a casing (13) according to any one of the preceding claims,
**characterized**
**in** t**hat** the casing (13), before the rounding of the metal casing sheet, is provided with openings in an elliptical shape by means of a water jet cut, from which, after the rounding, the holes (50) with the elliptical cross-section are formed

14. Method for producing a discontinuous centrifuge according to claim 13,
**characterized**
**in that** the openings in an elliptical shape receive a conical shape by means of a water jet cut before the rounding of the metal casing sheet.

15. Method for producing a discontinuous centrifuge with a centrifuge drum (10) and a casing (13) according to any one of claims 1 to 12,
**Characterized**
**in that** the casing (13), after the rounding of the metal casing sheet, is provided with holes (50) with a cross-section in an elliptical shape by means of a water jet cut, in that the walls of the holes (50) are configured to be continuous from the inside to the outside and in the peripheral direction and in that the diameter (I₂) of the cross-sections of the holes (50) in the peripheral direction on the inside of the casing (13) is smaller than the diameter (I₁) of the cross-sections of the holes (50) in the peripheral direction on the outside of the casing (13), so the cross-sections of the holes (50) widen outwardly.

## Revendications

1. Centrifugeuse discontinue
comprenant un tambour de centrifugeuse (10) pouvant tourner autour d'un axe de tambour et pourvu d'une enveloppe (13),
dans laquelle l'enveloppe de centrifugeuse cylindrique (13) est pourvue de trous (50) pour l'écoulement d'un liquide produit lors de la centrifugation, lesquels trous (50) possèdent une section transversale de forme elliptique, le diamètre (I₂) des sections transversales des trous (50) dans la direction circonférentielle étant plus petit du côté intérieur de l'enveloppe (13) que le diamètre (I₁) des sections transversales des trous (50) dans la direction circonférentielle du côté extérieur de l'enveloppe (13), de sorte que les sections transversales des trous (50) s'élargissent vers l'extérieur,
**caractérisée en ce**
**que** la section transversale des trous (50) est continue de l'intérieur vers l'extérieur,
**que** le diamètre (a₂) des sections transversales des trous (50) parallèlement à l'axe de tambour du côté intérieur de l'enveloppe (13) est égal ou sensiblement égal au diamètre (a₁) des sections transversales des trous (50) parallèlement à l'axe de tambour du côté extérieur des trous (50).

2. Centrifugeuse discontinue selon la revendication 1,
**caractérisée en ce**
**que** les sections transversales elliptiques s'élargissant vers l'extérieur des trous (50) présentent des parois de trou faisant un angle de plus de 0,1° et de moins de 10°, de préférence de plus de 0,2° et de moins de 3° par rapport à la perpendiculaire à l'enveloppe (13) aux extrémités extérieures du diamètre (I₁, I₂) dans la direction circonférentielle.

3. Centrifugeuse discontinue selon la revendication 1 ou 2,
**caractérisée en ce**
**que** les parois de trou des trous (50) sont aussi continues dans la direction circonférentielle.

4. Centrifugeuse discontinue selon l'une des revendications précédentes,
**caractérisée en ce**
**que** les trous (50) sont réalisés sous la forme d'ouvertures dans une tôle d'enveloppe au moyen d'une coupe à hydrojet avant le cintrage de la tôle pour former **l'enveloppe** de centrifugeuse cylindrique (13).

5. Centrifugeuse discontinue selon l'une des revendications précédentes,
**caractérisée en ce**
**que** le diamètre (I₁, I₂) des sections transversales des trous elliptiques (50) dans la direction circonférentielle est plus grand que le diamètre (a₁, a₂) des trous (50) parallèlement à l'axe de tambour, et
**que** le rapport des demi-axes des ellipses est compris entre 1:2,5 et 1:7,5, de préférence entre 1:4,5 et 1:5,5.

6. Centrifugeuse discontinue selon l'une des revendications précédentes,
**caractérisée en ce**
**que** la surface ouverte de chaque ellipse est comprise entre 80 mm² et 150 mm², **de** préférence entre 95 mm² et 105 mm².

7. Centrifugeuse discontinue selon l'une des revendications précédentes,
**caractérisée en ce**
q**ue** les trous (50) dans l'enveloppe (13) du tambour de centrifugeuse (10) présentent une section d'ouverture différente répartie sur la hauteur du tambour.

8. Centrifugeuse discontinue selon l'une des revendications précédentes,
**caractérisée en ce**
**que** les trous (50) dans l'enveloppe (13) du tambour de centrifugeuse (10) présentent des distances mutuelles ou écarts mutuels différents sur la hauteur du tambour.

9. Centrifugeuse discontinue selon l'une des revendications précédentes,
**caractérisée en ce**
**que** l'épaisseur de matériau de la tôle d'enveloppe de l'enveloppe (13) du tambour de centrifugeuse (10) est comprise entre 8 mm et 25 mm, de préférence entre 10 mm et 17 mm.

10. Centrifugeuse discontinue selon l'une des revendications précédentes,
**caractérisée en ce**
**qu'**une, plusieurs ou toutes les ellipses des trous (50) dans l'enveloppe (13) du tambour de centrifugeuse (10) présentent au milieu au moins une traverse (51) s'étendant parallèlement à l'axe de tambour, laquelle divise de préférence l'ellipse en deux moitiés égales symétriques l'une par rapport à l'autre.

11. Centrifugeuse discontinue selon la revendication 10,
**caractérisée en ce**
**que** la surface en section transversale des traverses (51) va en diminuant vers l'extérieur, et
**que** la paroi de trou est aussi continue dans la zone des traverses (51).

12. Centrifugeuse discontinue selon la revendication 10 ou 11,
**caractérisée en ce**
**que** l'ellipse présente plusieurs traverses (51a, 51b), de préférence au moins deux et au plus cinq.

13. Procédé de fabrication d'une centrifugeuse discontinue comprenant un tambour de centrifugeuse (10) et une enveloppe (13) selon l'une des revendications précédentes,
**caractérisée en ce**
**que** l'enveloppe (13) est pourvue, avant le cintrage de la tôle d'enveloppe, au moyen d'une coupe à hydrojet, d'ouvertures de forme elliptique à partir desquelles, après le cintrage, sont formés les trous (50) de section transversale elliptique.

14. Procédé de fabrication d'une centrifugeuse discontinue selon la revendication 13,
**caractérisée en ce**
**que** les ouvertures de forme elliptique reçoivent une forme conique au moyen d'une coupe à hydrojet avant le cintrage de la tôle d'enveloppe.

15. Procédé de fabrication d'une centrifugeuse discontinue comprenant un tambour de centrifugeuse (10) et une enveloppe (13) selon l'une des revendications 1 à 12,
**caractérisée en ce**
**que** l'enveloppe (13) est pourvue de trous (50) ayant une section transversale de forme elliptique après le cintrage de la tôle d'enveloppe au moyen d'une coupe à hydrojet,
**que** les parois des trous (50) sont continues de l'intérieur vers l'extérieur et dans la direction circonférentielle, et
**que** le diamètre (I₂) des sections transversales des trous (50) dans la direction circonférentielle est plus petit du côté intérieur de l'enveloppe (13) que le diamètre (I₁) des sections transversales des trous (50) dans la direction circonférentielle du côté extérieur de l'enveloppe (13), de sorte que les sections transversales des trous (50) s'élargissent vers l'extérieur.
